# EUROPÄISCHE PATENTSCHRIFT

(11) **EP 1 023 516 B1**
(45) Veröffentlichungstag und Bekanntmachung des Hinweises auf die Patenterteilung: **23.04.2003**
(21) Anmeldenummer: 98955404.3
(22) Anmeldetag: 18.09.1998
(51) Int. Cl.: E05D 7/04

(54) **HALTERUNG FÜR BEFESTIGUNGSZAPFEN EINES FENSTER-, TÜR- ODER MÖBELSCHARNIERS**
MOUNTING FOR FASTENING PINS OF A WINDOW, DOOR OR FURNITURE HINGE
SUPPORT POUR BROCHE DE FIXATION D'UNE CHARNIERE DE FENETRE, DE PORTE OU DE MEUBLE

(30) Priorität: 15.10.1997 DE 19745569
(43) Veröffentlichungstag der Anmeldung: 02.08.2000
(62) Teilanmeldung aus: 01100396.9
(73) Patentinhaber: SFS intec Holding AG, 9435 Heerbrugg (CH)
(72) Erfinder: OESTERLE, Helmut, A-6800 Feldkirch (AT)
(74) Vertreter: Menges, Rolf, Dipl.-Ing.
(86) Internationale Anmeldenummer: EP9805951
(87) Internationale Veröffentlichungsnummer: WO99019588

(56) Entgegenhaltungen:
- AT-B- 389 145
- US-A- 2 251 865
- US-A- 2 683 279

## Beschreibung

Die Erfindung betrifft eine Halterung für Befestigungszapfen eines Fenster-, Tür- oder Möbelscharniers, wobei wenigstens ein Befestigungszapfen zumindest in dessen Einsatzstellung form- und/oder kraftschlüssig mit einem Verstellteil in Wirkverbindung bringbar ist, wobei der Befestigungszapfen wenigstens auf einem Teilabschnitt bezogen auf dessen axiale Länge mit einem Gewinde ausgebildet ist und eine mit einem Innengewinde versehene, mutterartige Scheibe vorgesehen ist, in welche der Befestigungszapfen eindrehbar oder eingedreht ist.

Bisher ist es - wenn eine Verstellmöglichkeit gegeben sein soll - normalerweise üblich, Befestigungszapfen mit einem Schraubengewinde zu versehen. Durch mehr oder weniger weites Eindrehen in eine vorbereitete Bohrung ist dann eine Einstellung eines Fensters bzw. einer Tür gegenüber dem Fenster- oder Türrahmen möglich. Um den entsprechenden Scharnierteil verdrehen zu können, muß aber die Tür oder das Fenster ausgehängt werden. Ebenfalls bekannt sind quer zur Längsachse der Befestigungszapfen ausgerichtete Verstellteile, mit welchen die Befestigungszapfen in verschiedenen Eindringtiefen in den vorbereiteten Bohrungen fixiert werden können.

Weiter ist ein verstellbares Band für Fenster- oder Türläden (AT-B-389 145) bekannt geworden, welches aufgrund der Notwendigkeit eines großen Verstellweges eine besondere konstruktive Ausgestaltung aufweist und daher praktisch nur für solche Spezialfälle eingesetzt werden kann. In diesem Fall ist ein fréi drehbarer und axial unverschiebbar gelagerter Gewindebolzen vorgesehen, welcher direkt oder über einen Mitnehmer mit einem Befestigungszapfen in Eingriff steht. Bei einer solchen Ausgestaltung ist eine nachträgliche Montage eines Fenster-, Tür- oder Möbelscharniers nicht möglich, da der Befestigungszapfen nicht einfach in eine Halterung eingesetzt oder beispielsweise durch Verdrehen mit dem Verstellteil in Wirkverbindung gebracht werden kann. Daher muß bei einer solchen Anordnung das komplette Scharnier einschließlich der am Rahmen zu befestigenden Halterung in bereits vormontiertem Zustand angeliefert werden.

Aus dem dokument US-A-2 683 279 ist eine Halterung der eingangs genannten Art bekannt, bei der der mit dem Befestigungszapfen versehene Scharnierteil nicht unabhängig von einem angeordneten Verstellteil montiert werden kann.

Die vorliegende Erfindung hat sich zur Autgabe gestellt, eine Halterung der eingangs genannten Art zu schaffen, welche eine einfache Einstellmöglichkeit in eingehängtem Zustand eines Fensters oder einer Tür gewährleistet und bei welcher der mit dem Befestigungszapfen versehene Scharnierteil nicht unabhängig von einem angeordneten Verstellteil montiert werden kann.

Erfindungsgemäß gelingt dies dadurch, daß ein Verstellteil zumindest annähernd achsparallel zum Befestigungszapfen ausgerichtet ist, wobei die mit einem Innengewinde versehene Scheibe zumindest mit einem Teilabschnitt bezogen auf die axiale Länge des Verstellteils form- und/oder kraftschlüssig in direkter Wirkverbindung steht, und wobei die Scheibe und der Verstellteil verdrehbar, jedoch gegen axiale Verschiebung gesichert gehalten sind, und zur Aufnahme des Befestigungszapfens und des zugeordneten Verstellteils an einem Rahmen oder einem Fenster oder einer Tür zwei Bohrungen ausgebildet sind, welche einander tangieren oder ineinander übergehen.

Durch Selbsthemmung oder die Wirkverbindung mit dem Verstellteil kann der Befestigungszapfen in einfacher Weise in die mutterartige Scheibe eingedreht werden, bevor die im Fenster, der Tür bzw. dem Möbelteil und dem entsprechenden Rahmenelement eingesetzten Schamierteile ineinander eingehängt werden. Es ist also eine sehr einfache Montage des Befestigungszapfens durch Eindrehen bis zu einer bestimmten Grundeinstellung möglich, worauf durch Verdrehen des Verstellteiles die in Wirkverbindung mit dem Verstellteil stehende mutterartige Scheibe verdreht wird. Mittels Verdrehen der mutterartigen Scheibe wird durch den gegenseitigen Gewindeeingriff zwischen Scheibe und Befestigungszapfen eine Axialbewegung des Befestigungszapfens ausgelöst, so daß nicht nur eine Feineinstellung, sondern auch eine Nachjustierung möglich ist.

Durch die Betätigung des Verstellteiles kann also unmittelbar und direkt eine axiale Verschiebung des Befestigungszapfens bewirkt werden, ohne daß das Fenster oder die Tür ausgehängt werden muß. Da eine stufenlose Verstellung erfolgen und dazwischen immer wieder durch Schließen der Tür bzw. des Fensters die neue Position kontrolliert werden kann, ist eine Justierung oder Nachjustierung einer Tür oder eines Fensters an Ort und Stelle sehr einfach möglich.

Da die Scheibe und der Verstellteil verdrehbar, jedoch gegen axiale Verschiebung gesichert gehalten sind, ist ein ständiger Eingriff zwischen Verstellteil und Scheibe gegeben und außerdem bei einem Verdrehen dieser Teile die exakte axiale Verschiebung des Befestigungszapfens möglich.

Die Vorarbeiten, welche zur Aufnahme der erfindungsgemäßen Halterung durchgeführt werden müssen, sind sehr einfach, da lediglich eine zusätzliche Bohrung und eine Öffnung zum seitlichen Einschieben der mutterartigen Scheibe hergestellt werden müssen.

Eine sehr einfache Konstruktion ist dann gegeben, wenn die Scheibe und der Versteltteil mit einer korrespondierenden Verzahnung versehen sind. Dies bringt den Vorteil eines optimalen gegenseitigen Eingriffs mit sich, so daß die Kräfte beim Verstellen des Befestigungszapfens einwandfrei übertragen werden können.

Gerade in diesem Zusammenhang ist es vorteilhaft, wenn die Scheibe nach Art eines Zahnrades mit einer mittigen Gewindebohrung ausgeführt ist. Damit steht ein einfacher Konstruktionsteil zur Verfügung, mit welchem die Axialverschiebung des mit einem Gewinde versehenen Befestigungszapfens in optimaler Weise durchgeführt werden kann und der notwendige sichere Eingriff zwischen Scheibe und Verstellteil ermöglicht wird.

Zur Erleichterung des Verdrehvorganges des Verstellteiles wird vorgeschlagen, daß der Verstellteil nur im unmittelbaren Eingriffsbereich der Scheibe mit einer Verzahnung versehen ist. Die restlichen Abschnitte des Verstellteiles können zylindrisch mit einer glatten Oberfläche versehen sein, um eine besonders gute Führung und Verdrehbarkeit in der Halterung zu ermöglichen.

Ein anderes Ausführungsbeispiel sieht vor, daß die Scheibe und der Verstellteil an den miteinander in Wirkverbindung stehenden Bereichen mit einer Aufrauhung oder Rändelung versehen sind. Die notwendige Verstellung kann auch auf diese Weise mit einer entsprechenden gegenseitigen Passung einfach durchgeführt werden.

Weiter wird vorgeschlagen, daß die Scheibe in Montagelage in einen Ringraum eingesetzt ist. Damit ist nicht nur ein sehr einfaches Eindrehen des Befestigungszapfens bis zu einer Grundposition möglich, sondern auch die Feineinstellung ist gewährleistet, da sich die Scheibe nicht in Achsrichtung des Befestigungszapfens bewegen kann.

Die einfachste konstruktive Gestaltung in Bezug auf den Befestigungszapfen liegt darin, daß der Befestigungszapfen an seinem freien Endbereich ein Gewinde aufweist, dessen Außendurchmesser gleich oder kleiner ist als der daran anschließende gewindefreie Bereich des Befestigungszapfens. Dadurch steht noch ein ausreichend langer Bereich des Befestigungszapfens für die Halterung und Führung und somit zur Übernahme von Kräften zur Verfügung, da der zylindrische, gewindefreie Abschnitt des Befestigungszapfens in entsprechender Passung in einer Bohrung eingesetzt wird. Das Einführen des Befestigungszapfens wird zusätzlich erleichtert, wenn der Außendurchmesser des Gewindes entsprechend angepaßt ist.

Dazu sieht eine Möglichkeit vor, daß der Befestigungszapfen und der zugeordnete Verstellteil und somit auch die Bohrungen zur Aufnahme derselben achsparallel ausgerichtet sind. Dies bewirkt, daß außerhalb des Befestigungszapfens achsparallel ein Werkzeug ansetzbar ist, ohne daß der Scharnierkörper die Betätigung des Verstellteiles behindert.

Eine diesbezügliche Verbesserung wird dann erzielt, wenn der Befestigungszapfen und der zugeordnete Verstellteil und somit auch die Bohrungen zur Aufnahme derselben einen gegen deren Enden hin sich verjüngenden, spitzen Winkel miteinander einschließen. Dadurch wird einerseits die Zugänglichkeit eines Werkzeuges zum Verstellteil verbessert, da der Scharnierteil noch weit weniger hindernd im Wege steht, andererseits ergibt sich eine Verbesserung der konstruktiven Möglichkeiten zum gegenseitigen Eingriff der auf dem Befestigungszapfen aufgesetzten Scheibe und des Verstellteils.

Eine Möglichkeit zur Montage des Verstellteiles und des Befestigungszapfens, aber auch der mutterartigen Scheibe ist dann gegeben, wenn die Bohrungen für den Befestigungszapfen und den Verstellteil und der Ringraum für die Scheibe in einem eigenen Montageteil ausgebildet sind, und daß dieser Montageteil in eine in einem Rahmen oder einem Fenster oder einer Tür vorbereitete Bohrung fixierbar einsetzbar oder fixiert eingesetzt ist. Damit wird die Montage des Befestigungszapfens, der Scheibe und des Verstellteils in einer konstruktiv sehr kleinen Einheit möglich. Die Genauigkeit der Halterung für den Befestigungszapfen und der Anordnung der mutterartigen Scheibe und des Verstellteils wird dadurch zusätzlich verbessert.

Gerade in diesem Zusammenhang ist es vorteilhaft, wenn der Verstellteil und die Scheibe in dem Montageteil vormontiert sind und der Montageteil fertigungsseitig in den Rahmen oder das Fenster oder die Tür eingesetzt ist. Diesfalls bedarf es nachträglich lediglich noch des Einsetzens des Befestigungszapfens, indem dieser bis zu einer Grundeinstellung in die Gewindebohrung der Scheibe eingedreht wird.

Speziell bei einer solchen Anordnung ist auch die Montage der Scheibe selbst, welche nach dem Einsetzen des Montageteiles verliersicher gehalten ist, in einfacher Weise möglich. Daher wird vorgeschlagen, daß der Montageteil zum Einschieben und zur anschließenden verschiebesicheren Halterung der Scheibe eine seitliche Öffnung zum Ringraum aufweist.

Im Zusammenhang mit dem Einsatz eines Montageteiles ist es von Vorteil, wenn der Montageteil einer Falzausnehmung, z.B. an der Seitenbegrenzung eines Fensters oder einer Tür, entsprechend angepaßt und demgemäß ein- oder mehrfach abgesetzt ausgeführt ist. Dadurch ist gewährleistet, daß der Montageteil immer in der genau gleichen Ausrichtung in vertikaler und horizontaler Stellung eingesetzt wird, so daß stets eine exakte Lage des einzusetzenden Befestigungszapfens vorgegeben ist.

Bei einer konkreten Ausführungsform der Halterung wird vorgeschlagen, daß zumindest der Endbereich des spitzwinklig zum Befestigungszapfen ausgerichteten Verstellteils mit einer Art Verzahnung versehen ist und dieser Endbereich mit der verzahnten Außenbegrenzung der Scheibe in Eingriff steht. Auf diese Weise steht eine lange Führung für die verdrehbare Halterung des Verstellteiles zur Verfügung. Außerdem kann die mutterartige Scheibe entsprechend tief in der Tür bzw. im Rahmen bzw. in dem entsprechenden Montageteil angeordnet werden, womit auch für den Befestigungszapfen ein langer, glatter Stütz- und Führungsbereich, welcher nicht mit einem Gewinde für den Verstellvorgang versehen ist, zur Verfügung steht.

Eine weitere Ausführungsvariante der Erfindung sieht vor, daß der Verstellteil und die Scheibe zur Gänze im Montageteil integriert sind und die Bohrung für den Befestigungszapfen eine wenigstens annähernd der Länge des Gewindes am Befestigungszapfen entsprechende Länge aufweist, in den zylindrischen Außenmantel des Montageteiles eindringt und gegen die innere Endfläche desselben gerichtet ist bzw. im Bereich der Endfläche wieder nach außen führt. Mit dieser Ausführung ist es möglich, all die Vorteile der Verstellbarkeit und der optimalen Halterung des Befestigungszapfens auszunützen. Außerdem ist gewährleistet, daß der scharniernahe Bereich des Befestigungszapfens unmittelbar in einem stabilen Holzrahmenbereich einer Tür liegt, was insbesondere auch vorteilhaft ist, da gerade in diesem Bereich durch die Falzausbildung wenig Platz vorhanden ist. Somit muß in diesem Bereich auch keine große Bohrung zur Aufnahme eines Montageteiles vorgesehen werden.

Zur Erzielung einer optimalen Halterung des Montageteiles wird vorgeschlagen, daß der Montageteil an seinem außen liegenden Ende einen Anschlag- oder Befestigungsflansch aufweist.

Ausführungsbeispiele der Erfindung werden in der nachstehenden Beschreibung anhand der Zeichnungen näher erläutert. Es zeigen:
- Fig. 1: einen Schnitt durch den Randbereich einer Tür, wobei ein Montageteil eingesetzt ist;
- Fig. 2: einen Schnitt nach der Linie II-II in Fig. 1, jedoch ohne Darstellung des Türbereiches;
- Fig. 3: einen Schnitt nach der Linie III-III in Fig. 1;
- Fig. 4: eine Ansicht IV in Fig. 1;
- Fig. 5: in Seitenansicht ein Ausführungsbeispiel einer in ähnlicher Weise wie in den Fig. 1 bis 4 aufgebauten Halterung, welche jedoch rahmenseitig eingesetzt ist;
- Fig. 6: einen Schnitt nach der Linie VI-VI in Fig. 5;
- Fig. 7: eine Ansicht in Pfeilrichtung VII in Fig. 5;
- Fig. 8: einen Schnitt nach der Linie VIII-VIII in Fig. 5.
- Fig. 9: einen Schnitt durch den Randbereich einer Tür mit einer anderen Ausführungsvariante eines Montageteiles;
- Fig. 10: eine Ansicht in Pfeilrichtung X in Fig. 9.

In der nachstehenden Beschreibung wird im wesentlichen auf Ausgestaltungen eingegangen, bei welchen ein Befestigungszapfen in einer Tür oder in einem Türrahmen gehalten werden soll. Bei diesen Konstruktionen greifen die Befestigungszapfen und die Halterung an den Seitenbegrenzungen, d.h. im Falzbereich einer Tür oder im Bereich von Verkleidungsleisten, eines Rahmens ein, so daß die Halterung selbst von außen praktisch kaum sichtbar ist. Ein Einsatz bei Türen und natürlich auch bei Fenstern ist daher die optimalste Anwendung. Die erfindungsgemäße Halterung ist aber in gleicher Weise auch in anderen Bereichen einsetzbar, so beispielsweise im Möbelbau oder bei Tür- oder Fensterrahmen und -zargen, bei welchen die erfindungsgemäße Lösung z.B. mit einem zusätzlichen Montageteil ebenfalls wirkungsvoll eingesetzt werden kann.

Vorliegend geht es jedoch um die Halterung für Befestigungszapfen 1 eines Fenster-, Türoder Möbelscharniers 2, wobei mittels eines Verstellteils 3 eine axiale Verstellung des Befestigungszapfens 1 bewerkstelligt werden kann. Der Befestigungszapfen 1 weist wenigstens auf einem Teilabschnitt bezogen auf dessen axiale Länge ein Gewinde 4 auf, welches in ein Innengewinde einer mutterartigen Scheibe 5 eingedreht ist. Der Verstellteil 3 und die Scheibe 5 sind auf einem Teilabschnitt bezogen auf die axiale Länge des Verstellteils 3 form- und/oder kraftschlüssig in direkter Wirkverbindung. Die Scheibe 5 und der Verstellteil 3 sind verdrehbar, jedoch gegen axiale Verschiebung gesichert gehalten. In konstruktiv einfachster Weise sind die Scheibe 5 und der Verstellteil 3 mit einer korrespondierenden Verzahnung 6 bzw. 7 versehen, so daß - wie insbesondere Fig. 2 zeigt - die Scheibe 5 nach Art eines Zahnrades mit einer mittigen Gewindebohrung 8 ausgeführt ist.

Der Verstellteil 3 ist nur im unmittelbaren Eingriffsbereich der Scheibe 5 mit einer Verzahnung 6 ausgestattet. Es reicht also aus, wenn nur dieser kurze Endbereich des Verstellteiles 3 die Verzahnung 6 aufweist und die restliche Länge des Verstellteiles 3 in der entsprechenden Bohrung 9 leicht verdrehbar gehalten ist.

Vorstehend wird davon gesprochen, daß die Scheibe 5 und der Verstellteil 3 über eine Verzahnung miteinander in direkter Wirkverbindung stehen. Es wäre aber durchaus denkbar, die miteinander in Wirkverbindung stehenden Bereiche anstelle mit einer Verzahnung mit einer Aufrauhung, einer Rändelung oder dergleichen zu versehen.Gewährleistet sein muß lediglich, daß die Scheibe 5 bei einem Verdrehen des Verstellteiles 3 entsprechend mitgedreht wird, um eine axiale Verschiebebewegung des Befestigungszapfens 1 auszulösen. Deshalb ist es wichtig, daß die Scheibe 5 - siehe Fig. 1 - in Montagelage in einen Ringraum eingesetzt ist, so daß ein Verdrehen der Scheibe 5 wohl möglich ist, eine axiale Verschiebung derselben jedoch verhindert wird.

Bei der Ausführung nach Fig. 1 ist die Verzahnung 6 am unmittelbaren freien Ende des Verstellteiles 3 angeordnet. Natürlich wäre es auch möglich, die Verzahnung 6 über einen längeren Bereich des Verstellteiles 3 zu führen oder aber in einem vom Ende desselben beabstandeten Bereich anzuordnen. Dies ist insbesondere dann möglich, wenn der Befestigungszapfen 1 entsprechend länger ausgebildet ist oder der Verstellteil 3 länger ausgeführt werden kann, weil eine gewisse Abhängigkeit von der Anordnung eines Gewindes 4 auf dem Befestigungszapfen 1 gegeben ist.

Die Darstellung in Fig. 1 zeigt weiter, daß das Gewinde 4 am Endbereich des Befestigungszapfens 1 ausgebildet ist und nur über einen relativ kleinen Abschnitt bezogen auf dessen Länge geführt wird. Zu vermerken ist, daß der notwendige Verstellbereich für ein Scharnier verhältnismäßig klein ist, so daß bei einer mittleren Einstellung der Scheibe in Bezug auf das Gewinde 4 auf dem Befestigungszapfen 1 nach beiden Axialrichtungen hin eine ausreichende Verstellmöglichkeit gegeben ist, auch wenn der Teilabschnitt mit dem Gewinde 4 kurz ausgeführt ist.

Zur Aufnahme des Befestigungszapfens 1 und des zugeordneten Verstellteils 3 sind an einem Rahmen, einem Fenster oder einer Tür 10 zwei Bohrungen 11 bzw. 9 vorgesehen, welche einander bei ganz speziellen konstruktiven Gestaltungen tangieren, ineinander übergehen oder eventuell in einem bestimmten Teilabschnitt ineinander übergehen können. Die Fig. 5 bis 8 zeigen eine Ausgestaltung, bei welcher die Bohrungen 9 und 11 achsparallel zueinander ausgerichtet sind. Bei der Ausführung nach den Fig. 1 bis 4 hingegen schließen der Befestigungszapfen 1 und der zugeordnete Verstellteil 3 und somit auch die Bohrungen 11 bzw. 9 zur Aufnahme derselben einen gegen deren Enden hin sich verjüngenden, spitzen Winkel miteinander ein, was die Verstellmöglichkeit durch den Einsatz eines Werkzeuges am Verstellteil 3 noch erleichtert. Zur Betätigung des Verstellteiles 3 ist ja an dessen außen liegendem Ende ein entsprechender Werkzeugangriff vorgesehen. Gemäß den Zeichnungen kann eine vorteilhafte Ausführung darin liegen, die Bohrungen 9 und 11 für den Verstellteil 3 und den Befestigungszapfen 1 sowie die Scheibe 5 in einem eigenen Montageteil 12 unterzubringen. Dieser Montageteil 12 wird in eine in der Tür 10 vorbereitete Bohrung 13 eingesetzt und in derselben entsprechend fixiert. Der Verstellteil 3 und die Scheibe 5 sind dabei zweckmäßig in dem Montageteil 12 vormontiert und der Montageteil 12 bereits fabrikationsseitig in die Tür 10 eingesetzt. Eine Fixierung des Montageteiles 12 in der Bohrung 13 ist nicht nur durch eine entsprechende Verrippung oder Oberflächenrauhigkeit möglich, sondern ebenfalls durch zusätzliche Klebstoffe oder durch ein Gewinde.

Eine Ausführung mit einem Montageteil 12 wäre gerade auch bei Metallzargen im Rahmenbereich eine mögliche Variante zur Halterung von Befestigungszapfen 1. Ob bei einer solchen Ausgestaltung mit einem Montageteil 12 ein Anschlagbund vorgesehen wird, um die Einsetztiefe des Montageteiles 12 in der Bohrung 13 zu begrenzen, hängt von der Ausführungsform und dem Anwendungsfall ab.

Bei der Ausgestaltung mit einem Montageteil 12 ist eine exakte Anpassung an eine Seitenbegrenzung einer Tür 10, d.h. an eine entsprechende Falzausnehmung, möglich. Der Montageteil 12 ist dann - wie aus dem Schnitt nach Fig. 1 ersichtlich - ein- oder mehrfach abgesetzt ausgeführt. Dadurch kann die Bohrung 11 für den Befestigungszapfen 1 relativ nahe an die Oberfläche der Tür 10 versetzt werden, da in diesem Bereich für den Befestigungszapfen 1 durch den eingesetzten Montageteil 12 ebenfalls noch eine entsprechende Versteifung vorhanden ist. Bei der Ausgestaltung nach den Fig. 5 bis 8 geht es im besonderen um eine Lösung zur Halterung eines Befestigungszapfens eines Fenster-, Tür- oder Möbelscharniers im Bereich einer Zarge bzw. eines Rahmens eines Fensters oder einer Tür. Im Bereich der Verkleidung 14 bzw. des Türfutters 15 ist ein Montageteil 16 eingesetzt, welcher ebenfalls mit Bohrungen 9 und 11 zur Aufnahme eines Verstellteiles 3 und des Befestigungszapfens 1 versehen ist. Auch bei dieser Anordnung ist auf dem Befestigungszapfen 1 am freien Endbereich oder zumindest in einem etwas zurückversetzten Bereich ein Gewinde 4 vorhanden, welches in das Innengewinde einer mutterartigen Scheibe 5 eingreift. Die Scheibe 5 ist wiederum verdrehbar gehalten, jedoch gegen axiales Verschieben gesichert und auch in diesem Fall mit einer Verzahnung versehen, welche in eine Verzahnung 6 am Verstellteil 3 eingreift. Die Bohrungen 9 und 11 sind achsparallel zueinander ausgerichtet.

Eine konstruktive Gestaltung ist bei dieser Ausführung im Bereich des Befestigungszapfens 1 möglich, indem der an den Scharnierkopf 17 anschließende Bereich mit nach oben und nach unten vorstehenden Erweiterungen 18 versehen ist. Es ergibt sich dadurch ein sich im wesentlichen in vertikaler Richtung erstreckender, flacher Abschnitt, welcher in eine entsprechende Ausnehmung zumindest am Beginn der Bohrung 11 eingreifen kann. Die Bohrung 11 ist also in diesem Bereich mit einer korrespondierenden Querschnittsform versehen. Nach dem Einsetzen des Befestigungszapfens 1 ist somit dafür gesorgt, daß sich dieser nicht mehr um dessen Längsachse verdrehen kann, was sich speziell im Bereich einer Tür- oder Fensterzarge positiv auswirkt.

An dem Montageteil 16 ist bei der gezeigten Ausführung eine Lasche 19 angeformt, welche mit mindestens einer, vorzugsweise jedoch mit drei Bohrung(en) 20 versehen ist. Durch diese Bohrungen 20 können Schrauben 21 eingedreht werden, um den Montageteil 16 gegenüber dem Türfutter 15 zu fixieren. Zudem ist es gerade bei einer solchen Konstruktion möglich, eine Bohrung vorzusehen, durch welche hindurch eine Schraube 22 oder eine Schraube-Dübel-Einheit eingesetzt werden kann, um den Montageteil 16 gegenüber dem Mauerwerk 23 zu verankern. Auch bei dieser Ausgestaltung sind verschiedene konstruktive Änderungen möglich. Wesentlich und wichtig ist jedoch immer, daß ein Abschnitt des Befestigungszapfens 1 mit einem Gewinde 4 versehen ist, welches mit einem Innengewinde einer verdrehbaren Scheibe 5, welche wiederum mit dem Verstellteil 3 eine für eine Verdrehung notwendige Wirkverbindung hat, zusammenwirkt. Die einfachsten Ausführungen liegen dabei in einer Verzahnung an den beiden ineinander eingreifenden Bereichen der Scheibe 5 und des Verstellteiles 3 und in einer Aufrauhung, einer Rändelung oder in sonstigen gleichwertigen Maßnahmen.

Die Fig. 9 und 10 zeigen eine konstruktive Ausführungsvariante, welche es ermöglicht, daß der Befestigungszapfen 1 über einen Großteil seiner Länge direkt im Randbereich einer Tür eingreift, d.h. der größte Teil der Bohrung 11 ist unmittelbar in der Tür und nur zu einem Teil in dem Montageteil 12 vorhanden. Der Randbereich einer Tür ist in der Regel aus Vollholz ausgebildet, wobei gerade in diesem Bereich die größte Schwächung durch den falzartigvorspringenden Bereich 30 gegeben ist. Es muß hier also nicht eine sehr große Bohrung vorgesehen werden, die den Bereich 30 schwächt. Die Bohrung zur Aufnahme des Montageteiles 12 kann demzufolge von der größeren Randbegrenzungsfläche 31 aus hergestellt werden. Bei dieser Ausführung sind der Verstellteil 3 und die Scheibe 5 demnach zur Gänze im Montageteil 12 integriert. Die Bohrung 11 für den Befestigungszapfen 1 ist jedoch gegenüber der Gesamtlänge des Montageteiles 12 in diesem Montageteil 12 relativ kurz ausgeführt, dringt im Bereich des zylindrischen Außenmantels 25 in den Montageteil 12 ein und führt im Bereich der Endfläche 26 des Montageteiles 12 wieder nach außen. Somit ist im wesentlichen nur der Bereich der Länge des Gewindes 4 am Befestigungszapfen 1 innerhalb des Montageteiles 12 liegend angeordnet wogegen die restlichen Abschnitte des Befestigungszapfens 1 unmittelbar in der Tür 10 oder dem Material am Randbereich der Tür anliegen. In diesem Zusammenhang ist es ebenfalls denkbar, daß die Bohrung 11 und somit der Befestigungszapfen 1 lediglich gegen die innere Endfläche 26 des Montageteiles 12 gerichtet sind und dort nicht mehr nach außen führen. Je nachdem, wie weit eine Verstellmöglichkeit für den Befestigungszapfen in dessen axialer Richtung erforderlich ist, kann die eine oder andere Variante gewählt werden.

Bei der Ausgestaltung nach den Fig. 9 und 10 ist ersichtlich, daß der Montageteil 12 an seinem außen liegenden Ende einen Anschlag- bzw. Befestigungsflansch 27 aufweist. Dadurch kann der Montageteil 12 mittels entsprechender Schrauben 28 an der Tür 10 sicher befestigt werden. Eine solche Ausgestaltung mit einem Befestigungsflansch bzw. einem Anschlagflansch ist aber auch denkbar bei der Anordnung der Halterung an einem Türrahmen.

Die Montageteile 12 bzw. 16 werden vorteilhafterweise aus einem Leichtmetall oder aus Kunststoff gefertigt, aber auch ein Gußteil aus anderen Metallen ist durchaus denkbar. Wenn der seitlich neben dem Scharnierkopf 17 ersichtliche Bereich des Montageteiles 16 weniger auffallend ausgeführt sein soll, kann eine entsprechende farbliche Anpassung des aus Kunststoff bestehenden Montageteiles selbst oder aber eine entsprechende Oberflächenbehandlung zumindest des außen frei liegenden Bereiches erfolgen.

Die erfindungsgemäße Halterung ist natürlich auch bei Metallzargen einsetzbar. So ist es denkbar, einen topfartigen Aufnahmebereich, welcher auch in einem Tiefziehverfahren hergestellt werden kann, zu schaffen, in welchem der Montageteil von außen her eingesetzt werden kann. Der Montageteil ist in diesem Aufnahmebereich zur Sicherung gegen ein Verdrehen bzw. gegen axiale Verstellung durch irgendwelche Maßnahmen festlegbar. Bei einer solchen Ausgestaltung ist es - wie auch bei den Ausgestaltungen nach den Fig. 1 und 6 ersichtlich - vorteilhaft, wenn sowohl die Bohrung 9 als auch die Bohrung 11 zur Gänze im Montageteil untergebracht sind.

## Patentansprüche

1. Halterung für Befestigungszapfen eines Fenster-, Tür- oder Möbelscharniers, wobei wenigstens ein Befestigungszapfen zumindest in dessen Einsatzstellung form- und/oder kraftschlüssig mit einem Verstellteil in Wirkverbindung bringbar ist, wobei der Befestigungszapfen (1) wenigstens auf einem Teilabschnitt bezogen auf dessen axiale Länge mit einem Gewinde (4) ausgebildet ist und eine mit einem Innengewinde versehene, mutterartige Scheibe (5) vorgesehen ist in welche der Befestigungszapfen (1) eindrehbar oder eingedreht ist, **dadurch gekennzeichnet, daß** ein Verstellteil (3) zumindest annähernd achsparallel zum Befestigungszapfen (1) ausgerichtet ist, wobei die mit einem Innengewinde versehene Scheibe (5) zumindest mit einem Teilabschnitt bezogen auf die axiale Länge des Verstellteils (3) form- undloder kraftschlüssig in direkter Wirkverbindung steht, und wobei die Scheibe (5) und der Verstellteil (3) verdrehbar, jedoch gegen axiale Verschiebung gesichert gehalten sind, und daß zur Aufnahme des Befestigungszapfens (1) und des zugeordneten Verstellteils (3) an einem Rahmen oder einem Fenster oder einer Tür (10) zwei Bohrungen (9, 11) ausgebildet sind, welche einander tangieren oder ineinander übergehen.

2. Halterung nach Anspruch 1, **dadurch gekennzeichnet, daß** die Scheibe (5) und der Verstellteil (3) mit einer korrespondierenden Verzahnung (7, 6) versehen sind.

3. Halterung nach Anspruch 1, **dadurch gekennzeichnet, daß** die Scheibe (5) nach Art eines Zahnrades mit einer mittigen Gewindebohrung (8) ausgeführt ist.

4. Halterung nach Anspruch 2, **dadurch gekennzeichnet, daß** der Verstellteil (3) nur im unmittelbaren Eingriffsbereich der Scheibe (5) mit einer Verzahnung (6) versehen ist.

5. Halterung nach Anspruch 1, **dadurch gekennzeichnet, daß** die Scheibe (5) und der Verstellteil (3) an den miteinander in Wirkverbindung stehenden Bereichen mit einer Aufrauhung oder Rändelung versehen sind.

6. Halterung nach Anspruch 1, **dadurch gekennzeichnet, daß** die Scheibe (5) in Montagelage in einen Ringraum eingesetzt ist.

7. Halterung nach einem der Ansprüche 1 bis 6, **dadurch gekennzeichnet, daß** der Befestigungszapfen (1) an seinem freien Endbereich ein Gewinde (4) aufweist, dessen Außendurchmesser gleich oder kleiner ist als der daran anschließende gewindefreie Bereich des 6efestigungszapfens (1).

8. Halterung nach Anspruch 1, **dadurch gekennzeichnet, daß** der Befestigungszapfen (1) und der zugeordnete Verstellteil (3) und somit auch die Bohrungen (11, 9) zur Aufnahme derselben achsparallel ausgerichtet sind.

9. Halterung nach Anspruch 1, **dadurch gekennzeichnet, daß** der Befestigungszapfen (1) und der zugeordnete Verstellteil (3) und somit auch die Bohrungen (11, 9) zur Aufnahme derselben einen gegen deren Enden hin sich verjüngenden, spitzen Winkel miteinander einschließen.

10. Halterung nach einem der Ansprüche 1 bis 9, **dadurch gekennzeichnet, daß** die Bohrungen (11, 9) für den Befestigungszapfen (1) und für den Verstellteil (3) und der Ringraum für die Scheibe (5) in einem eigenen Montageteil (12, 16) ausgebildet sind, und daß dieser Montageteil (12, 16) in eine in einem Rahmen oder einem Fenster oder einer Tür (10) vorbereitete Bohrung (13) fixierbar einsetzbar oder fixiert eingesetzt ist.

11. Halterung nach Anspruch 10, **dadurch gekennzeichnet, daß** der Verstellteil (3) und die Scheibe (5) in dem Montageteil (12, 16) vormontiert sind und der Montageteil (12, 16) fertigungsseitig in den Rahmen oder das Fenster oder die Tür (10) eingesetzt ist.

12. Halterung nach den Ansprüchen 1, 10 und 11, **dadurch gekennzeichnet, daß** der Montageteil (12, 16) zum Einschieben und zur anschließenden verschiebesicheren Halterung der Scheibe (5) eine seitliche Öffnung zum Ringraum aufweist.

13. Halterung nach den Ansprüchen 10 bis 12, **dadurch gekennzeichnet, daß** der Montageteil (12) einer Falzausnehmung, z.B. an der Seitenbegrenzung eines Fensters oder einer Tür, entsprechend angepaßt und demgemäß ein- oder mehrfach abgesetzt ausgeführt ist.

14. Halterung nach einem der vorstehenden Ansprüche, **dadurch gekennzeichnet, daß** zumindest der Endbereich des spitzwinklig zum Befestigungszapfen (1) ausgerichteten Verstellteils (3) mit einer Art Verzahnung (6) versehen ist und dieser Endbereich mit der verzahnten Außenbegrenzung der Scheibe (5) in Eingriff steht.

15. Halterung nach den Ansprüchen 10 bis 12, **dadurch gekennzeichnet, daß** der Verstellteil (3) und die Scheibe (5) zur Gänze im Montageteil (12, 16) integriert sind und die Bohrung (11) für den Befestigungszapfen (1) eine wenigstens annähernd der Länge des Gewindes (4) am Befestigungszapfen (1) entsprechende Länge aufweist, in den zylindrischen Außenmantel (25) des Montageteiles (12, 16) eindringt und gegen die innere Endfläche (26) desselben gerichtet ist oder im Bereich der Endfläche (26) wieder nach außen führt.

16. Halterung nach den Ansprüchen 10 bis 13 und 15, **dadurch gekennzeichnet, daß** der Montageteil (12, 16) an seinem außen liegenden Ende einen Anschlag- oder Befestigungsflansch (27) aufweist.

## Claims

1. A mounting for fastening journals of a window, door or furniture hinge, wherein at least one fastening journal can be brought, at least in its use position, into operative connection with an adjusting member in a form-locking and/or force-locking manner, wherein the fastening journal (1) is formed with a screw-thread (4) at least over one portion, in relation to its axial length, and a nut-like washer (5) provided with an internal thread is provided, into which the fastening journal (1) can be turned or screwed, **characterised in that** an adjusting member (3) is aligned at least approximately axially parallel to the fastening journal (1), wherein the washer (5) provided with an internal thread is in direct operative connection in a form-locking and/or force-locking manner at least with one portion in relation to the axial length of the adjusting member (3), and wherein the washer (5) and the adjusting member (3) can be rotated but are retained located against axial displacement, and **in that** to accommodate the fastening journal (1) and the associated adjusting member (3) two bores (9,11) are formed in a frame or a window or a door (10), which bores are tangential to or merge into one another.

2. A mounting according to Claim 1, **characterised in that** the washer (5) and the adjusting member (3) are provided with a corresponding toothing (7,6).

3. A mounting according to Claim 1, **characterised in that** the washer (5) is in the form of a type of gearwheel with a central threaded bore (8).

4. A mounting according to Claim 2, **characterised in that** the adjusting member (3) is provided with a toothing (6) only in the immediate engagement zone of the washer (5).

5. A mounting according to Claim 1, **characterised in that** the washer (5) and the adjusting member (3) are provided with a roughened portion or knurling in the zones in operative connection with one another.

6. A mounting according to Claim 1, **characterised in that**, in the installed position, the washer (5) is inserted into an annular space.

7. A mounting according to any one of Claims 1 to 6, **characterised in that**, at its free end zone, the fastening journal (1) has a screw-thread (4) whose outer diameter is equal to or smaller than the adjoining threadless zone of the fastening journal (1).

8. A mounting according to Claim 1, **characterised in that** the fastening journal (1) and the associated adjusting member (3) and thus also the bores (11,9) are aligned axially parallel so as to accommodate the former.

9. A mounting according to Claim 1, **characterised in that** the fastening journal (1) and the associated adjusting member (3) and thus also the bores (11,9) form an acute angle tapering towards their ends so as to accommodate the former.

10. A mounting according to any one of Claims 1 to 9, **characterised in that** the bores (11,9) for the fastening journal (1) and for the adjusting member (3) and the annular space for the washer (5) are formed in an individual installation member (12,16), and **in that** this installation member (12,16) can be inserted and fixed or is inserted fixed in a bore (13) provided in a frame or a window or a door (10).

11. A mounting according to Claim 10, **characterised in that** the adjusting member (3) and the washer (5) are preassembled in the installation member (12,16) and the installation member (12,16) is inserted into the frame or the window or the door (10) at the production end.

12. A mounting according to Claims 10 and 11, **characterised in that**, for insertion and for subsequent mounting of the washer (5) secured against displacement, the installation member (12,16) has a lateral opening to the annular space.

13. A mounting according to Claims 10 to 12, **characterised in that** the installation member (12)
is designed to be suitably adapted, and accordingly stepped one to more times, to a rebate recess, for example in the lateral boundary of a window or of a door.

14. A mounting according to any one of the preceding Claims, **characterised in that** at least the end zone of the adjusting member (3) aligned at an acute angle to the fastening journal (1) is provided with a type of toothing (6) and this end zone is in engagement with the toothed outer boundary of the washer (5).

15. A mounting according to Claims 10 to 12, **characterised in that** the adjusting member (3) and the washer (5) are fully integrated in the installation member (12), and the bore (11) for the fastening journal (1) is of a length corresponding at least approximately to the length of the screw-thread (4) on the fastening journal (1), it penetrates into the outer cylindrical surface (25) of the installation member (12,16) and is directed against the inner end surface (26) thereof or extends outwards again in the vicinity of the end surface (26).

16. A mounting according to Claims 10 to 13 and 15, **characterised in that** the installation member (12,16) has at its external end an abutment or fastening flange (27).

## Revendications

1. Support pour broche de fixation d'une charnière de fenêtre, de porte ou de meuble, la broche (1) pouvant, au moins en position d'utilisation être amenée en interaction par adhérence ou par combinaison de formes avec une pièce de réglage et portant, au moins sur une partie de sa longueur axiale, un filetage (4) par lequel la broche peut être vissée ou est vissée dans le filetage interne d'un disque (5) du genre écrou,
**caractérisé en ce qu'**
- une pièce de réglage (3) a son axe à peu près parallèle à la broche de fixation (1) et le disque (5) équipé d'un filetage interne est en interaction directe, par adhérence ou par combinaison de formes avec une partie de la longueur axiale de la pièce de réglage (3), le disque (5) et la pièce de réglage (3) pouvant tourner en étant maintenus sûrement de manière à ne pas pouvoir coulisser axialement, et
- pour accueillir la broche de fixation (1) et la pièce de réglage (3) qui lui est associée, il est prévu dans un cadre, une fenêtre ou une porte (10) deux alésages (9, 11) qui sont tangents ou se prolongent l'un dans l'autre.

2. Support selon la revendication 1,
**caractérisé en ce que**
le disque (5) et la pièce de réglage (3) portent des dentures (7, 6) qui se correspondent.

3. Support selon la revendication 1,
**caractérisé en ce que**
le disque (5) a la forme d'un pignon denté percé d'un alésage central fileté (8).

4. Support selon la revendication 2,
**caractérisé en ce que**
la pièce de réglage (3) ne porte une denture (6) que dans la zone où elle est directement en prise avec le disque (5).

5. Support selon la revendication 1,
**caractérisé en ce que**
le disque (5) et la pièce de réglage (3), dans leurs zones par lesquelles ils sont en interaction, ont leurs surfaces rugueuses ou cannelées.

6. Support selon la revendication 1,
**caractérisé en ce que**
le disque (5), en position de montage, est inséré dans une bague annulaire.

7. Support selon l'une quelconque des revendications 1 à 6,
**caractérisé en ce que**
la broche de fixation (1) présente vers son extrémité libre un filetage (4) dont le diamètre externe est au plus égal au diamètre de la zone non filetée qui lui fait suite dans la broche (1).

8. Support selon la revendication 1,
**caractérisé en ce que**
la broche de fixation(1) et la pièce de réglage (3) associée, et donc également les alésages (11, 9) pour les recevoir, ont leurs axes parallèles.

9. Support selon la revendication 1,
**caractérisé en ce que**
la broche de fixation (1) et la pièce de réglage (3) associée, et donc également les alésages (11, 9) pour les recevoir forment un angle aigu en direction de leurs extrémités.

10. Support selon l'une quelconque des revendications 1 à 9,
**caractérisé en ce que**
les alésages (11, 9) destinés à la broche de fixation (1) et à la pièce de réglage (3) ainsi que l'espace annulaire pour le disque (5) sont réalisés dans une pièce de montage (12, 16) individuelle qui peut être insérée et fixée, ou qui est insérée fixe dans un alésage (13) préusiné dans un cadre ou une fenêtre ou une porte (10).

11. Support selon la revendication 10,
**caractérisé en ce que**
la pièce de réglage (3) et le disque (5) sont prémontés dans la pièce de montage (12, 16) qui est insérée à la fabrication dans le cadre ou la fenêtre ou la porte (10).

12. Support selon l'une quelconque des revendications 1, 10 à 11,
**caractérisé en ce que**
la pièce de montage (12, 16) présente, pour introduire et pour maintenir ensuite sans coulissement le disque (5), une ouverture latérale sur l'espace annulaire.

13. Support selon l'une quelconque des revendications 10 à 12,
**caractérisé en ce que**
la pièce de montage (12) est ajustée à l'évidement de la feuillure, par exemple au bord latéral délimitant une fenêtre ou une porte et pour cela est démontée une ou plusieurs fois.

14. Support selon l'une quelconque des revendications précédentes,
**caractérisé en ce qu'**
au moins la zone d'extrémité de la pièce de réglage (3) dirigée avec un angle aigu vers la broche de fixation (1) porte une sorte de denture (6) et cette zone d'extrémité est en prise avec la périphérie dentée du disque (5).

15. Support selon l'une quelconque des revendications 10 à 12,
**caractérisé en ce que**
la pièce de réglage (3) et le disque (5) sont tous deux intégrés à la pièce de montage (12, 16) et l'alésage (11) destiné à la broche de fixation (1) présente une longueur au moins proche de celle du filetage (4) porté par la broche (1), il pénètre dans l'enveloppe cylindrique (25) entourant extérieurement la pièce de montage (12, 16), en direction de la surface interne d'extrémité (26) de cette enveloppe débouche à nouveau à l'extérieur dans la zone de cette surface d'extrémité (26).

16. Support selon l'une quelconque des revendications 10 à 13 et 15,
**caractérisé en ce que**
la pièce de montage (12, 16), à son extrémité située vers l'extérieur, présente une butée ou une bride de fixation (27).
